# EUROPÄISCHE PATENTSCHRIFT

(11) **EP 1 083 269 B1**
(45) Veröffentlichungstag und Bekanntmachung des Hinweises auf die Patenterteilung: **20.10.2004**
(21) Anmeldenummer: 00119697.1
(22) Anmeldetag: 09.09.2000
(51) Int. Cl.: E04D 11/00, E04F 15/024, E04F 15/02

(54) **Verlegehilfe für die Erstellung von aufgestelzten oder unterlüfteten Platten-Belägen**
Aid for laying covering plates in a raised or ventilated position
Aides pour la pose de revêtements en plaques en position surélevée ou ventilée

(30) Priorität: 11.09.1999 DE 29916033 U; 02.10.1999 DE 29917336 U; 02.10.1999 DE 29917335 U
(43) Veröffentlichungstag der Anmeldung: 14.03.2001
(73) Patentinhaber: Gutjahr, Walter, 64404 Bickenbach (DE)
(72) Erfinder: Gutjahr, Walter, 64404 Bickenbach (DE)
(74) Vertreter: Helber, Friedrich G., Dipl.-Ing.

(56) Entgegenhaltungen:
- EP-A- 0 259 735
- EP-A- 0 829 592
- EP-A- 0 916 779
- DE-A- 4 233 175
- DE-U- 9 011 271
- FR-A- 2 210 709
- NL-A- 9 101 177

## Beschreibung

Die Erfindung betrifft eine bahnenförmige Verlegehilfe für eine aufgestelzte bzw. unterlüftete Verlegung von Platten auf Terrassen und Balkonen, wobei die bahnenförmige Verlegehilfe eine Folienbahn aus thermoplastischem Kunststoff aufweist, von deren dem aufzubringenden Platten-Belag zugewandter Oberseite in einer der Verteilung der Eckpunkte der Platten des bestimmungsgemäß zu verlegenden Platten-Belags entsprechenden Verteilung Vorsprünge als Stelzlager vorgesehen sind, auf denen die Eckbereiche der zu verlegenden Platten im vorbestimmten Verlegemuster in parallelem Abstand zum Untergrund aufsetzbar sind. Die Vorsprünge sind von aus dem Material der ursprünglich ebenflächigen, eigensteifen aufrollbaren Folienbahn integral aus der Ebene der Folienbahn herausverformten topfartigen und an der Unterseite offenen Bereichen der Folienbahn gebildet.

Zur Erstellung sog. aufgestelzter oder unterlüfteter Beläge aus Platten auf Terrassen, Balkonen u.dgl. sind verschiedene Hilfsmittel und Vorrichtungen bekannt, die jeweils an den Stellen, an denen die Ecken der zu verlegenden Platten zu liegen kommen sollen, auf die oberste Schicht der Terrasse, des Balkons u.dgl. aufgesetzt oder aufgebracht werden und Stelzen oder Auflager für die zu verlegenden Platten bilden. Es sind zum einen starre scheibenartige Stelzlager bekannt, an deren Rand vier Lappen abgewinkelt sind, die Auflageflächen für die zu verlegenden Platten bilden.

Um Unebenheiten der Fläche des Untergrunds im Auflagebereich auszugleichen und eine gewisse Höhenanpassung benachbarter Platten durchführen zu können, werden oft auch Stelzen dadurch erstellt, dass im Auflagebereich ein zunächst plastisch verformbares und dann aushärtendes Material aufgebracht wird, auf denen die Ecken der zu verlegenden Platten zu liegen kommen sollen. Im einfachsten Fall werden Mörtelbatzen verwendet, die auf den Untergrund aufgebracht werden, worauf die Platten in die noch nicht ausgehärteten Mörtelbatzen hineingedrückt und so Höhenunterschiede ausgeglichen werden. Aufgrund des Gewichts der Platten und des insbesondere beim Begehen oder Befahren der Platten auf die ausgehärteten Mörtelbatzen ausgeübten Drucks drücken sich die Mörtelbatzen im Laufe der Zeit in die sie tragende Schicht, z.B. eine thermoplastische Abdichtung ein, so dass sich Mulden bilden, in denen sich selbst auf vorgezogenem, d.h. mit einer Neigung zur Gewährleistung des Ablaufens von zutretendem Wasser versehenem Estrich Wasser ansammeln kann und die Mörtelbatzen im Wasser stehen. Insbesondere bei Frost werden sie dann angegriffen und können schließlich zerstört werden.

Diese Nachteile wurden bei anderen Systemen vermieden, bei denen das plastisch verformbare aushärtbare Material nicht direkt auf dem Untergrund, sondern auf einer dort zuvor ausgelegten Lastverteilungsplatte aufgebracht und belagseitig auf dem verformbaren Material ein Dachteil aufgesetzt wurde, welches durch die Plattenfugen eintretendes Wasser so ableitet, dass das plastisch verformbare Material nicht direkt mit Wasser benetzt wird (EP 0 829 592 A1). In allen Fällen wurden aber bisher gesonderte Stelzlager im Kreuzfugenbereich von zwei oder vier Platten verwendet, die also jeweils nach Fortschritt der Plattenverlegung positioniert werden mußten, bevor dann die Platten aufgelegt werden. Dies ist ein arbeitsaufwendiges Verfahren, bei welchem die genaue Ausrichtung und Einstellung des Fugenabstands der Platten besondere Sorgfalt verlangt.

Mit DE 9011271 U wurde eine Verlegehilfe aus einer Kunststoff-Matte mit noppenartigen Erhöhungen bekannt.

Demgegenüber liegt die Aufgabe zugrunde, eine Verlegehilfe für aufgestelzte Plattenbeläge der hier in Frage stehenden Art zu schaffen, welche die schnelle und einfache Erstellung von Platten-Belägen ohne aufwendige Ausrichtung der einzelnen Platten relativ zueinander ermöglicht.

Erfindungsgemäß wird diese Aufgabe dadurch gelöst, dass in der den aufzulagernden Platten zugewandten geschlossenen Oberseite der Vorsprünge Mittel zur Ausrichtung der aufzulagernden Platten in vorbestimmtem Fugenabstand vorgesehen sind. Bei der Montage wird also einfach diese mit den Stelzlagern versehene Folienbahn auf der mit dem Platten-Belag zu versehenden Untergrund aufgelegt, worauf die Platten auf die Oberseite der Stelzlager aufgelegt werden. Bei Erstellung von Platten-Belägen auf großflächigen Untergründen, z.B. Terrassen etc. können dann mehrere Folienbahnen seitlich zueinander versetzt bzw. aufeinander folgend verwendet werden. Die Warmverformung der Kunststofffolie im Tiefzieh- oder Vakuum-Blasverfahren erzeugt Vorsprünge lassen sich die Stelzlager einfach und kostengünstig in der Kunststofffolie erzeugen. Dabei hat die so hergestellte mit Stelzlagern versehene Folienbahn den Vorteil, daß sie auf Rollbahnen und somit raumsparend gelagert und transportiert werden kann. Da die Abstände zwischen den als Stelzlager dienenden Vorsprünge in der Folienbahn exakt vorgegeben sind, ist bei der Verlegung auch keine Ausrichtung einzelner Stelzen erforderlich. Da die Folienbahn keine Durchbrechung aufweist, dient sie gleichzeitig als Sperre gegen den Durchtritt von durch die Fugen der Platten eindringendem Wasser bzw. bildet sich eine die Abdichtung schützende Bahn.

Die Mittel zur Ausrichtung der aufzulagernden Platten können beispielsweise von zwei sich im Mittelpunkt der Oberseite der Vorsprünge rechtwinklig schneidenden nutartigen Vertiefungen gebildet werden, in welchen nach oben zu den aufzulagerndend Platten vorstehende leisten- oder fugenkreuzartige Fugen-Abstandselemente einsetzbar sind. Durch die horizontale Breite dieser Fugen-Abstandselemente wird der Fugenabstand zwischen den benachbarten Platten automatisch in der vorgegebenen Soll-Größe eingestellt.

Alternativ können die Mittel zur Ausrichtung der aufzulegenden Platten auch von integral von der Oberseite der Vorsprünge vortretenden leisten- oder fugenkreuzartigen Profilvorsprüngen gebildet werden.

Zur Erhöhung der Belastbarkeit der mittels der erfindungsgemäßen Verlegehilfe erstellten Platten-Beläge treten in bevorzugter Weiterbildung der Erfindung von der plattenzugewandten Oberseite der Folienbahn von den als Stelzlager vorgesehenen Vorsprünge beabstandete Stützvorsprünge vor, deren plattenzugewandte Auflageflächen im wesentlichen in der gleichen Ebene liegen, wie die plattenzugewandten Auflageflächen der als Stelzlager vorgesehenen Vorsprünge. Das Gewicht der Platten des Belags sowie zusätzliche Gewichte von auf dem Belag befindlichen Lasten wird also nicht nur in den Eckbereichen der Platten in die Stelzlager-Vorsprünge, sondern zusätzlich über die Stützvorsprünge in den Untergrund übertragen.

Die Stützvorsprünge sind dabei zweckmäßig jeweils kegelstumpfförmig ausgebildet und zu den durch die nutartigen Vertiefungen bzw. den leisten- oder fugenkreuzartigen Profilvorsprüngen gelegten senkrechten Ebenen des jeweils benachbarten als Stehlager vorgesehenen Vorsprungs versetzt angeordnet.

Ebenso wie die als Stelzlager vorgesehenen Vorsprünge werden zweckmäßig auch die Stützvorsprünge von aus der Ebene der Folienbahn heraus verformten kegelstumpfförmig profilierten, an der Unterseite offenen Bereichen der Folienbahn gebildet.

Um den Trittschall eines mittels der erfindungsgemäßen bahnenförmigen Verlegehilfe erstellten Platten-Belags zu dämpfen oder aufgrund unterschiedlicher Platten-Dicke oder eines unebenen Untergrunds auftretende Ungleichmäßigkeiten der Oberseite des Platten-Belags auszugleichen, können auf den Stützvorsprüngen aufsetzbare Kappen aus elastomerem Material verwendet werden, so dass das Gewicht der Platten dann also über diese elastischen Kappen in die Stützvorsprünge eingeleitet wird. Dabei ist es zweckmäßig, wenn unterschiedliche Kappen zur Verfügung stehen, deren Materialstärke in dem über den Auflageflächen der Stützvorsprünge liegenden Bereich unterschiedliche Stärken aufweist.

Wenn die Fugen zwischen den verlegten Platten nach der Herstellung des Platten-Belags nicht offen bleiben, sondern durch Sand oder Split verfüllt werden sollen, können diese Fugen an ihrer Unterseite zwischen den Stelzlager-Vorsprüngen dadurch geschlossen werden, dass jeweils mit einem Ende in den radial äußeren Endbereich der nutartigen Vertiefungen benachbarter Vorsprünge einsetzbare Fugenstäbe vor dem Aufbringen des Platten-Belags vorgesehen werden. Insbesondere dann, wenn die leistenartig ausgebildeten Fugenstäbe mit ihrem oberen Bereich noch in den Zwischenraum zwischen dem benachbart aufzulegenden Platten vortreten und/oder zusätzlich zumindest bereichsweise seitlich vortretende schmale streifenförmige Abschnitte aufweisen, welche die Platten untergreifen, ist sichergestellt, dass das in die Platten-Fugen eingebrachte Füllmaterial nicht in den Zwischenraum zwischen den Platten und der Verlegehilfe durchrieseln kann.

Alternativ können die Fugenstäbe auch so ausgebildet sein, dass der Fugenstab in der bestimmunsgemäßen Einbaulage im Fugen-Zwischenraum zwischen benachbarten Bodenplatten zumindest in einem Teilbereich von der Ober- zur Unterseite durchgehende Durchlässe für den Durchtritt von Flüssigkeiten aufweist. Durch die den Durchtritt von Flüssigkeit und somit auch Wasser erlaubenden Durchlässe im Fugenstab ist also auch eine Entwässerung von Oberflächenwasser über die Fugen möglich.

Bevorzugt ist die Ausgestaltung dabei so getroffen, dass zwischen den auf benachbarten Stelzlagern zu halternden Endbereichen des Fugenstabs abwechselnd auf gegenüberliegenden Seiten von der Ober- zur Unterseite durchgehende Vertiefungen vorgesehen sind. Die Durchlässe werden also von diesen Vertiefungen in den Seitenwänden des Fugenstabs gebildet, die in eingebautem Zustand dann an ihrer offenen Seite von der anschließenden Stirnkante der Bodenplatte geschlossen sind.

Alternativ kann die Ausgestaltung auch so getroffen sein, dass zwischen den auf benachbarten Stelzen zu halternden Endbereichen des Fugenstabs von der Ober- zur Unterseite durchgehende Durchgangsöffnungen vorgesehen sind. Die Durchlässe sind dann also als Ganzes ausschließlich im Fugenstab gebildet.

Bei der Ausgestaltung mit abwechselnd auf gegenüberliegenden Seiten von der Ober- zur Unterseite durchgehende Vertiefungen können die Vertiefungen im Querschnitt kreisbogenförmig, trapezförmig oder dreieckig begrenzt sein oder auch einen wellenförmigen Querschnitt haben. Im Falle der Anordnung von Durchgangsöffnungen im Fugenstab können diese Durchgangsöffnungen die Form von langlochähnlichen Schlitzen aufweisen oder kreisquerschnittsförmig begrenzt sein.

Die in Einbaulage in horizontaler Richtung rechtwinklig zur Längserstreckung des Fugenstabs gemessene Breite des Fugenstabs ist im wesentlichen gleich der zwischen den Stirnkanten von benachbarten zu verlegenden Bodenplatten einzustellenden Fugenbreite. Der Fugenstab dient dann also als lehrenartiges Hilfsmittel zur Einstellung der Fugenbreite.

Die im Einbauzustand in senkrechter Richtung rechtwinklig zur Längserstreckung gemessene Höhe des Fugenstabs wird zweckmäßig so gewählt, dass er im Einbauzustand nur in einen unteren Teilbereich des Fugen-Zwischenraums zweier benachbarter Bodenplatten vortritt. Der über der Oberseite des Fugenstabs in der Fuge verbleibende Raum kann dann mit Füllmaterial aufgefüllt werden, wobei hier dann zweckmäßig ein möglichst staubfreier Feinkies verwendet wird, dessen Körnung so gewählt ist, dass er nicht durch die im Fugenstab vorgesehenen Durchlässe hindurchtritt.

Alternativ kann die im Einbauzustand in senkrechter Richtung rechtwinklig zur Längserstreckung gemessene Höhe des Fugenstabs so gewählt werden, dass er sich im Einbauzustand über die gesamte senkrechte Höhe des Fugen-Zwischenraums erstreckt. Eine Verfüllung der Fuge mit Füllmaterial ist dann nicht möglich, aber auch nicht erforderlich. In beiden Fällen ist aber eine Entwässerung über die zwischen den Bodenplatten bestehenden Fugen möglich.

Die Erfindung ist in der folgenden Beschreibung in Verbindung mit der Zeichnung näher erläutert, und zwar zeigt:
- Fig. 1: einen Abschnitt einer erfindungsgemäßen bahnenförmigen Verlegehilfe in schematisierter perspektivischer Darstellung;
- Fig. 2: eine Schnittansicht durch einen Abschnitt eines mittels der erfindungsgemäßen bahnenförmigen Verlegehilfe auf einem Untergrund erstellten Platten-Belags in einer Schnittansicht mit einer in Fig. 1 durch die Pfeile 2-2 angedeuteten Schnittführung;
- Fig. 3: den in Fig.2 innerhalb des strichpunktierten Bereichs 3 dargestellten Teilabschnitt in vergrößertem Maßstab;
- Fig. 4: eine Draufsicht auf einen Teilabschnitt der erfindungsgemäßen bahnenförmigen Verlegehilfe in der Draufsicht, gesehen in Richtung des Pfeils 4 in Fig. 3;
- Fig. 5: eine Schnittansicht der bahnenförmigen Verlegehilfe gesehen in Richtung der Pfeile 5-5 in Fig. 4;
- Fig. 6: eine perspektivische Darstellung eines Fugenstabs, wie er zum Schließen der zwischen zwei auf der erfindungsgemäßen bahnenförmigen Verlegehilfe aufgelegten Platten bestehenden Fuge einsetzbar ist;
- Fig. 7: eine Draufsicht auf den Fugenstab gesehen in Richtung des Pfeils 7 in Fig. 6;
- Fig. 8: eine Vorderansicht des Fugenstabs gesehen in Richtung des Pfeils 8 in Fig. 7;
- Fig. 9: eine perspektivische Darstellung eines abgewandelten Fugenstabs;
- Fig. 10: eine Draufsicht auf die unmittelbaren Eckbereiche von vier auf einer erfindungsgemäßen Verlegehilfe aufgestelzten Platten, wobei in die Fuge zwischen den beiden unteren Platten ein Fugenstab der in Fig. 9 gezeigten Ausbildung eingelegt ist;
- Fig. 11: eine Schnittansicht gesehen in Richtung der Pfeile 11-11;
- Fig. 12: drei verschiedene Kappen aus elastomerem Material, welche zur Trittschalldämmung bzw. zum Höhenausgleich auf Stützvorsprüngen der erfindungsgemäßen Verlegehilfe aufsetzbar sind;
- Fig. 13: eine Seitenansicht eines weiteren, gegenüber den in den Fig. 6 bis 9 gezeigten Fugenstab abgewandelten Fugenstabs;
- Fig. 14: eine Draufsicht auf den Fugenstab, gesehen in Richtung des Pfeils 14 in Fig. 13;
- Fig. 15: eine Draufsicht auf ein abgewandeltes Ausführungsbeispiel eines Fugenstabs mit trapezförmigen Vertiefungen;
- Fig. 16: eine Draufsicht auf ein weiter abgewandeltes Ausführungsbeispiel eines Fugenstabs mit dreieckigen Vertiefungen;
- Fig. 17: eine Draufsicht auf einen Fugenstab mit wellenförmigen Vertiefungen;
- Fig. 18: eine Draufsicht auf einen Fugenstab mit langlochartigen durchgehenden Entwässerungs-Schlitzen; und
- Fig. 19: eine Draufsicht auf einen Fugenstab mit kreisförmig begrenzten Durchgangsöffnungen für die Entwässerung.

In Fig. 1 ist ein Teilabschnitt einer insgesamt mit 10 bezeichneten bahnenförmigen Verlegehilfe für die Erstellung von aufgestelzten Platten-Belägen auf Untergründen wie Balkone, Terrassen etc. schematisch veranschaulicht. Die bahnenförmige Verlegehilfe weist eine eigensteife, jedoch durch elastische Verbiegung aufrollbaren Kunststofffolie 12 aus thermoplastischem Kunststoff auf, von deren Oberseite in vorgegebenen Abständen voneinander integrale Vorsprünge 14 vortreten, die jeweils zur Auflagerung der Eckbereiche von vier zusammentreffenden Platten eines auf einem Untergrund aufzustelzenden Platten-Belages aufsetzbar sind. Die Vorsprünge 14 stellen also in vorgegebenen, von der Plattengröße der zu verlegenden Platten abhängigen Abständen von der Folie 12 nach oben vorstehenden Stelzlager dar. Die genaue Form und Ausbildung dieser Vorsprünge ebenso wie der weiteren, zu den Vorsprüngen 14 versetzt angeordneten zusätzlichen Stützvorsprünge 36 wird nachstehend in Verbindung mit den Figuren 3 bis 5 noch näher erläutert. Erkennbar ist in Fig. 1, dass in der den später aufzulegenden Platten zugewandten Oberseite der kegelstumpfförmig begrenzten Vorsprünge 14 sich rechtwinklig schneidende nutartige Vertiefungen 16 vorgesehen sind, in welche nach Art der auch bei Verlegung von Fliesen verwendete fugenkreuzartige Fugen-Abstandselemente einsetzbar sind, die über die Oberseite der Vorsprünge 14 nach oben vortreten und deren Breite später die Breite der Fugen zwischen benachbarten Platten des Belags bestimmen.

In Fig. 2 ist eine Schnittansicht durch einen Teilabschnitt einer Betonplatte 18 gezeigt, auf welcher mittels einer erfindungsgemäßen bahnenförmigen Verlegehilfe 10 ein aufgestelzter Belag aus Bodenplatten 20 aufgebracht ist. Zwischen der Betonplatte 18, die beispielsweise Teil einer Terrasse oder eines Balkons sein kann, und der auf ihrer Oberseite aufgelegte Bahn 10 ist im dargestellten Fall noch eine gegen Feuchtigkeitsdurchtritt abdichtende Beschichtung 22, beispielsweise in Form einer bituminierten Abdichtbahn gezeigt, die aber in vielen Fällen auch entfallen kann, wenn das Material der als Träger für die Vorsprünge 14 dienenden Kunststofffolie 12 wasserundurchlässig ist.

In Fig. 3 ist ein vergrößerter Ausschnitt aus Fig. 2 dargestellt, und zwar ein Bereich, in dem die Eckbereiche von zwei benachbarten Platten 20 auf einem Vorsprung 14 der bahnenförmigen Verlegehilfe 10 aufgelagert sind. Es ist erkennbar, dass die Vorsprünge 14 integral aus der Kunststofffolie 12 nach oben herausgeformte napf- oder topfförmige Profilierungen sind. Die den Platten 20 zugewandte als Auflagefläche 30 für die Platten 20 dienende Oberseite der Vorsprünge 14 ist ebenflächig ausgebildet. In der Oberseite jeden Vorsprungs 14 sind die bereits erwähnten sich rechtwinklig kreuzenden nutartigen Vertiefungen 16 eingeformt, in welche nach oben vortretende Fugen-Abstandselemente in Form von Leisten oder Fugenkreuzen entsprechend dem in Fig. 3 dargestellten Fugenkreuz 26 einsetzbar sind, dessen leistenförmige nach oben vorspringende Arme als Anschläge zur Einstellung des Fugenabstands 28 zwischen benachbarten Platten 20 dienen.

Die Unterseiten der Platten 20 werden auf den nach oben weisenden Auflageflächen 30 der Stelzlager-Vorsprünge 14 sowie der Auflagefläche 32 von zusätzlich versetzt zu den Vorsprüngen 14 vorgesehenen Stützvorsprüngen 36 aufgelagert, wobei die Höhe der Stützvorsprünge 36 so gewählt ist, dass ihre Auflageflächen 32 in einer horizontalen Ebene mit den Auflageflächen 30 der Vorsprünge 14 liegen. Die Stützvorsprünge 36 sind - entsprechend den die Stelzlager bildenden Vorsprünge 14 - integral aus dem Material der Kunststofffolie 40 herausgeformte kegelstumpfförmige Näpfchen, deren Durchmesser deutlich geringer ist, als der Durchmesser der Stelzlager-Vorsprünge 14. Die Bemessung, Anzahl und Verteilung der Stützvorsprünge 36 kann in Abhängigkeit von der Größe und dem Gewicht der aufzulegenden Platten sowie der vorgesehenen Belastung des Plattenbelags gegenüber der in den Zeichnungsfiguren gezeigten Darstellung verändert werden.

Anstelle von näpfchenartigen kegelstumpfförmigen Stützvorsprüngen können auch abweichend geformte Profilvorsprünge vorgesehen sein, deren Stirnflächen dann Auflagen für die Platten 20 bilden.

Anstelle der nutartigen Vertiefungen 16 für einzusetzende Fugenkreuze 26 könnten auch integral nach oben vortretende leistenartige Vorsprünge entsprechender Breite auf der Oberseite 24 der Vorsprünge 14 vorgesehen sein. Die dargestellte und beschriebene Ausgestaltung mit nutartigen Vertiefungen 16 für gesondert einzusetzende Fugenkreuze 26 eröffnet hier jedoch die vorteilhafte Möglichkeit zwischen jeweils benachbarten Stelzlager-Vorsprüngen 14 Fugenstäbe 40 der in den Fig. 6 bis 8 dargestellten Form anzubringen. Diese Fugenstäbe 40 haben die grundsätzliche Form einer flachen, hochkant stehenden Leiste 42, die so lang bemessen ist, dass ihre Enden jeweils in die aufeinander zuweisenden offenen Mündungen der nutartigen Vertiefungen 16 benachbarter Vorsprünge 14 eingesteckt werden können. In den in der montierten Stellung über die Auflagefläche 30 der Vorsprünge 14 nach oben vortretenden Bereichen ist die Leiste bei 44 beidseitig schräg angefast, so dass beim späteren Aufsetzen von Platten 20 diese automatisch in eine zentrierte Stellung gebracht werden, in welcher die Fugen 28 zwischen benachbarten Platten die vorgegebene Soll-Breite haben. Die dargestellten Fugenstäbe 40 weisen zusätzlich von ihren seitlichen Flachseiten horizontal nach außen vortretende schmale streifenförmige Abschnitte 46 auf, welche beim fertig verlegten Platten-Belag die Unterseite der Platten 20 im Randbereich untergreifen. Diese streifenförmigen Abschnitte 46 dienen einerseits als zusätzliche Auflage für die Platten im Randbereich und verhindern andererseits, dass von oben in die Fugen 28 eingebrachtes Fugen-Füllmaterial wie Sand oder Kies zur Unterseite der Platten 20 durchtreten kann. Die Fugenstäbe 40 ermöglichen also die aufgestelzte Verlegung von Platten 20 auf der erfindungsgemäßen bahnenförmigen Verlegehilfe mit nachfolgender Verfüllung der Platten-Fugen.

Bei Verwendung der Fugenstäbe 40 und der nachfolgenden Verfüllung der Platten-Fugen durch Feinkies werden die Fugen so weitgehend geschlossen, dass auf dem Platten-Belag aufgebrachtes Oberflächenwasser in Form von Regen o.dgl. nicht oder nur in beschränktem Maße durch die Fugen hindurch in den Zwischenraum zwischen den Platten 20 des Plattenbelags und der auf dem Untergrund ausgelegten Verlegehilfe hindurchtreten kann, was im Sinne einer schnellen Entwässerung der Plattenoberseite an sich erwünscht ist. In Fig. 9 ist ein gegenüber dem Fugenstab 40 abgewandelter Fugenstab 48 dargestellt, der einen Flüssigkeitsdurchtritt durch die Fugen ermöglicht, ohne dass in die Fugen auf der Oberseite eingebrachtes Füllmaterial wie Feinkies o.dgl.ebenfalls in den erwähnten Zwischenraum zwischen Platten und Untergrund hindurchtreten kann. Wie der Zeichnung zu entnehmen ist, hat der Fugenstab 48 zwischen seine im Querschnitt rechteckige, in die Vertiefungen 16 der Vorsprünge 14 passend einsetzbare Enden eine in der Draufsicht gewellte Form, so dass beim Einlegen dieses Fugenstabs in die Fuge zwischen zwei benachbarten Platten 20 die in Fig. 10 erkennbaren abwechselnd auf gegenüberliegenden Seiten im Wellental entstehenden Durchlässe 49 verbleiben, durch welche Wasser hindurchtreten kann, während von der Oberseite in die Fuge eingebrachter Feinkies etc. nicht durch die entstandenen Durchlässe hindurchtreten kann, sondern dann lediglich den Raum oberhalb des Fugenstabs 48 ausfüllt, wie dies in Fig. 11 erkennbar ist. Da auch das Fugen-Füllmaterial, d.h. der Feinkies, wasserdurchlässig ist, wird also diese angestrebte Wasserdurchlässigkeit der Fuge gewährleistet, während grober Schmutz vom Füllmaterial zurückgehalten wird.

In Fig. 12 sind schließlich drei unterschiedliche Kappen 50a, 50b und 50c aus einem elastomeren Material - beispielsweise Gummi oder einem elastomeren Kunststoff wie Polyurethan o.dgl. - gezeigt, welche die Form von mit dem Boden nach oben weisenden Näpfchen haben. Die geschlossenen, in der Darstellung nach oben weisenden Bodenflächen dieser Näpfchen 50a, 50b und 50c haben jeweils unterschiedliche Stärke, so dass bei auf die Stützvorsprünge 36 aufgesetzten Kappen die aufgelegten Platten 20 je nach verwendeter Kappe 50a, 50b oder 50c unterschiedlichen Abstand von der Auflagefläche 32 der Stützvorsprünge 36 haben. Diese Kappen 50a, 50b und 50c vermindern in Folge der Dämpfungseigenschaften des verwendeten elastomeren Materials den beim Begehen des Platten-Belags entstehenden Trittschall. Außerdem können die Kappen zum Ausgleich unterschiedlicher Stärken der verwendeten Platten dienen. In Fig. 5 sind auf zwei Stützvorsprüngen 36 Kappen 50a bzw. 50c strichpunktiert dargestellt.

Der in Fig. 9 sowie ein in den Figuren 13 und 14 dargestellter Fugenstab 48 bzw. 114 haben die Form eines langgestreckten und im Querschnitt im wesentlichen rechteckigen Stabes, dessen Länge so bemessen ist, dass seine Endbereiche passend in eine Hälfte einer der nutartigen Vertiefungen 16 benachbarter Stelzlager einsetzbar sind, wobei die eingesetzten Fugenstäbe über die obere Flachseite des Stelzlagers vortreten. Die Endbereiche des Fugenstabs können also jeweils einen Armabschnitt der üblicherweise in Verbindung mit derartigen Stelzlagern verwendeten Fugenkreuze ersetzen.

In den Figuren 15 bis 19 sind jeweils in der Draufsicht abweichend ausgestaltete weitere Fugenstäbe 114 gezeigt, wobei sich die Unterschiede bei den in Fig. 15 bis 17 dargestellten Fugenstäben auf die Querschnittsform der Vertiefung 124 beschränkt, die anstelle einer kreisbogenförmigen Ausrundung trapezförmig (Fig. 15), dreieckförmig (Fig. 16) und wellenförmig (Fig. 17) ausgebildet sind. Hiervon abweichend sind die Durchlässe für den Durchtritt des Wassers in den Fugenstäben 114 gemäß Fig. 18 und 19 von Durchgangsöffnungen 126 in den Fugenstäben selbst gebildet, wobei diese Durchgangsöffnungen 126 beim Ausführungsbeispiel gemäß Fig. 18 von langlochartigen Schlitzen und beim Ausführungsbeispiel nach Fig. 19 von kreisförmigen Durchgangsöffnungen oder Bohrungen gebildet sind.

## Patentansprüche

1. Bahnenförmige Verlegehilfe (10) für eine aufgestelzte bzw. unterlüftete Verlegung von Platten (20) auf Terrassen und Balkonen, wobei die bahnenförmige Verlegehilfe eine Folienbahn (12) aus thermoplastischem Kunststoff aufweist, von deren dem aufzubringenden Platten-Belag zugewandter Oberseite in einer der Verteilung der Eckpunkte der Platten (20) des bestimmungsgemäß zu verlegenden Platten-Belags entsprechenden Verteilung Vorsprünge (14) als Stelzlager vorgesehen sind, auf denen die Eckbereiche der zu verlegenden Platten (20) im vorbestimmten Verlegemuster in parallelem Abstand zum Untergrund aufsetzbar sind, **dadurch gekennzeichnet, daß** die Vorsprünge (14) von aus dem Material der ursprünglich ebenflächigen, eigensteifen aufrollbaren Folienbahn (12) integral aus der Ebene der Folienbahn herausverformten topfartigen und an der Unterseite offenen Bereichen der Folienbahn (12) gebildet sind,
und daß in der den aufzulagernden Platten (20) zugewandten geschlossenen Oberseite (24) der Vorsprünge (14) Mittel zur Ausrichtung der aufzulagernden Platten (20) in vorbestimmtem Fugenabstand vorgesehen sind.

2. Verlegehilfe nach Anspruch 1 **dadurch gekennzeichnet, dass** die Mittel zur Ausrichtung der aufzunehmenden Platten von zwei sich im Mittelpunkt der Oberseite (24) der Vorsprünge (14) rechtwinklig schneidenden nutartigen Vertiefungen (16) gebildet werden, in welche nach oben zu den aufzulagernden Platten (20) vorstehende leisten- oder fugenkreuzartige Fugen-Abstandselemente (26) einsetzbar sind.

3. Verlegehilfe nach Anspruch 1, **dadurch gekennzeichnet, dass** die Mittel zur Ausrichtung der aufzulagernden Platten (20) von integral von der Oberseite der Vorsprünge (14) vortretenden leisten- oder fugenkreuzartigen Profilvorsprüngen gebildet werden.

4. Verlegehilfe nach einem der Ansprüche 1 bis 3, **dadurch gekennzeichnet, dass** von der plattenzugewandten Oberseite der Folienbahn (12) von den als Stelzlager vorgesehenen Vorsprüngen (14) beabstandete Stützvorsprünge (36) vortreten, deren plattenzugewandte Auflageflächen (32) im wesentlichen in der gleichen Ebene liegen wie die plattenzugewandten Auflageflächen (30) der als Stützlager vorgesehenen Vorsprünge (14).

5. Verlegehilfe nach Anspruch 4, **dadurch gekennzeichnet, dass** die Stützvorsprünge (36) jeweils kegelstumpfförmig ausgebildet sind.

6. Verlegehilfe nach Anspruch 2 oder 3 und Anspruch 4 oder 5, **dadurch gekennzeichnet, dass** die Stützvorsprünge (36) versetzt zu den durch die nutartigen Vertiefungen (16) bzw. den leisten- oder fugenkreuzartigen Profilvorsprüngen gelegten senkrechten Ebenen des jeweils benachbarten, als Stelzlager vorgesehenen Vorsprungs (14) angeordnet sind.

7. Verlegehilfe nach einem der Ansprüche 4 bis 6, **dadurch gekennzeichnet, dass** die Stützvorsprünge (36) von aus der Ebene der Folienbahn (12) heraus verformte kegelstumpfförmig profilierten, an der Unterseite offenen Bereichen der Folienbahn (12) gebildet sind.

8. Verlegehilfe nach einem der Ansprüche 4 bis 7, **gekennzeichnet durch** auf den Stützvorsprüngen (36) aufsetzbare Kappen (50a; 50b; 50c) aus elastomerem Material.

9. Verlegehilfe nach Anspruch 8, **gekennzeichnet durch** Kappen (50a; 50b; 50c), deren Materialstärke in dem über den Auflageflächen (32) der Stützvorsprünge (36) liegenden Bereich unterschiedliche Stärken aufweist.

10. Verlegehilfe nach Anspruch 2, **gekennzeichnet durch** jeweils mit einem Ende in den radial äußeren Endbereichen der nutartigen Vertiefungen (16) benachbarter Vorsprünge (14) einsetzbare Fugenstäbe (40; 48; 114).

11. Verlegehilfe nach Anspruch 10, **dadurch gekennzeichnet, dass** die leistenartig ausgebildeten Fugenstäbe (40) mit ihrem oberen Bereich noch in den Zwischenraum (Fugen 28) zwischen den benachbarten aufzulegenden Platten (20) vortreten.

12. Verlegehilfe nach Anspruch 10 oder 11 **dadurch gekennzeichnet, dass** von den Fugenstäben (40) zumindest bereichsweise seitlich schmale streifenförmige Abschnitte (46) vortreten, welche die Unterseiten der aufzulegenden Platten (20) untergreifen.

13. Verlegehilfen nach Anspruch 10 oder 11, **dadurch gekennzeichnet, dass** der Fugenstab (48; 114) in der bestimmungsgemäßen Einbaulage im Fugen-Zwischenraum zwischen benachbarten Platten (20) zumindest in einem Teilbereich von der Ober- zur Unterseite durchgehende Durchlässe (124; 126) für den Durchtritt von Flüssigkeiten aufweist.

14. Verlegehilfe nach Anspruch 13, **dadurch gekennzeichnet, dass** zwischen den auf benachbarten Stelzlagern (14) zu halternden Endbereichen des Fugenstabs (114) abwechselnd auf gegenüberliegenden Seiten von der Ober- zur Unterseite durchgehende Vertiefungen (124) vorgesehen sind.

15. Verlegehilfe nach Anspruch 13, **dadurch gekennzeichnet, dass** zwischen den auf benachbarten Stelzlagern (14) zu halternden Endbereichen des Fugenstabs (114) von der Ober- zur Unterseite durchgehende Durchgangsbohrungen (126) vorgesehen sind.

16. Verlegehilfe nach Anspruch 14, **dadurch gekennzeichnet, dass** die Vertiefungen (124) im Querschnitt kreisbogenförmig begrenzt sind.

17. Verlegehilfe nach Anspruch 14, **dadurch gekennzeichnet, dass** die Vertiefungen (124) im Querschnitt trapezförmig begrenzt sind.

18. Verlegehilfe nach Anspruch 14, **dadurch gekennzeichnet, dass** die Vertiefungen (124) im Querschnitt dreieckig begrenzt sind.

19. Verlegehilfe nach Anspruch 14, **dadurch gekennzeichnet, dass** die Vertiefungen (124) einen wellenförmigen Querschnitt haben.

20. Verlegehilfe nach Anspruch 14, **dadurch gekennzeichnet, dass** die Durchgangsöffnungen (126) die Form von durchgehenden langlochähnlichen Schlitzen aufweisen.

21. Verlegehilfe nach Anspruch 14, **dadurch gekennzeichnet, dass** die Durchgangsöffnungen (126) kreisquerschnittsförmig begrenzt sind.

22. Verlegehilfe nach einem der Ansprüche 13 bis 21, **dadurch gekennzeichnet, dass** die in Einbaulage in horizontaler Richtung rechtwinklig zur Längserstreckung gemessene Breite der Fugenstäbe (114) im Wesentlichen gleich der zwischen den Stirnkanten von benachbarten zu verlegenden Platten (20) einzustellenden Fugenbreite bemessen ist.

23. Verlegehilfe nach einem der Ansprüche 13 bis 22, **dadurch gekennzeichnet, dass** die Fugenstäbe (114) im Einbauzustand nur in einen unteren Teilbereich des Fugen-Zwischenraums zweier benachbarter Platten (20) vortreten.

24. Verlegehilfe nach einem der Ansprüche 13 bis 23, **dadurch gekennzeichnet, dass** die im Einbauzustand in senkrechter Richtung gemessene Höhe der Fugenstäbe (114) so gewählt ist, dass sie sich im Einbauzustand über die gesamte senkrechte Höhe des Fugen-Zwischenraums zweier benachbarter Platten (20) erstrecken.

## Claims

1. Web-like aid (10) for laying slabs (20) in a raised or ventilated position on terraces and balconies, the web-like laying aid having a thin sheet web (12) of thermoplastic, from whose upper side, facing the covering slabs to be applied, in a depression corresponding to the distribution of the corner points of the slabs (20) of the covering slabs to be laid, projections (14) are provided as stilt supports, on which the corner regions of the slabs (20) to be laid can be placed in the predetermined laying pattern at a distance parallel to the base, **characterized in that** the projections (14) are formed by regions of the thin sheet web (12) which are shaped like pots, are open on the underside and are integrally moulded out of the plane of the thin sheet web from the material of the originally flat, inherently stiff thin sheet web (12), which can be rolled up, and **in that** in the closed upper side (24) of the protrusions (14), facing the slabs (20) to be supported on them, means are provided for aligning the slabs (20) to be laid on them at the predetermined joint spacing.

2. Laying aid according to Claim 1, **characterized in that** the means for aligning the slabs to be accommodated are formed by two groove-like depressions (16) which intersect at right angles at the centre of the upper side (24) of the protrusions (14) and into which strip-like or joint-cross-like joint spacer elements (26) projecting upwards towards the slabs (20) to be laid on them can be inserted.

3. Laying aid according to Claim 1, **characterized in that** the means for aligning the slabs (20) to be laid on are formed by strip-like or joint-cross-like profiled protrusions protruding integrally from the upper side of the protrusions (14).

4. Laying aid according to one of Claims 1 to 3, **characterized in that**, from the upper side of the thin sheet web (12) facing the slabs, supporting protrusions (36) spaced apart from the protrusions (14) provided as stilt supports protrude, their supporting surfaces (32) facing the slabs lying substantially in the same plane as the supporting surfaces (30) facing the slabs of the protrusions (14) provided as the supporting bearings.

5. Laying aid according to Claim 4, **characterized in that** the supporting protrusions (36) are each shaped like a truncated cone.

6. Laying aid according to Claim 2 or 3 and Claim 4 or 5, **characterized in that** the supporting protrusions (36) are arranged to be offset with respect to the vertical planes through the groove-like depressions (16) or the strip-like or joint-cross-like profiled protrusions of the respectively adjacent protrusions (14) provided as stilt supports.

7. Laying aid according to one of Claims 4 to 6, **characterized in that** the supporting protrusions (36) are formed as regions of the thin sheet web (12) which are open on the underside, are profiled in the shape of a truncated cone and are deformed out of the plane of the thin sheet web (12).

8. Laying aid according to one of Claims 4 to 7, **characterized by** caps (50a; 50b; 50c) of elastomeric material which can be placed on the supporting protrusions (36).

9. Laying aid according to Claim 8, **characterized by** caps (50a; 50b; 50c) whose material thickness exhibits different thicknesses in the region lying above the supporting surfaces (32) of the supporting protrusions (36).

10. Laying aid according to Claim 2, **characterized by** joint rods (40; 48; 114) which can in each case be inserted with one end into the radially outer end regions of the groove-like depressions (16) of adjacent protrusions (14).

11. Laying aid according to Claim 10, **characterized in that** the strip-like joint rods (40) still protrude with their upper region into the interspace (joints 28) between the adjacent slabs (20) to be laid on.

12. Laying aid according to Claim 10 or 11, **characterized in that**, from the joint rods (40), at least in some regions, narrow strip-like sections (46) protrude laterally, which engage underneath the undersides of the slabs (20) to be laid on.

13. Laying aid according to Claim 10 or 11, **characterized in that**, in the proper installation position in the joint interspace between adjacent slabs (20), at least in a subregion, the joint rod (48; 114) has apertures (124; 126) going through from the upper side to the underside for the passage of liquids.

14. Laying aid according to Claim 13, **characterized in that**, between the end regions of the joint rod (114) to be held on adjacent stilt supports (14), depressions (124) going through from the upper side to the underside are provided alternately on opposite sides.

15. Laying aid according to Claim 13, **characterized in that**, between the end regions of the joint rod (114) to be held on adjacent stilt supports (14), through holes (126) going through from the upper side to the underside are provided.

16. Laying aid according to Claim 14, **characterized in that** the depressions (124) are bounded in the shape of a circular arc in cross section.

17. Laying aid according to Claim 14, **characterized in that** the depressions (124) are bounded in the shape of a trapezium in cross section.

18. Laying aid according to Claim 14, **characterized in that** the depressions (124) are bounded in the shape of a triangle in cross section.

19. Laying aid according to Claim 14, **characterized in that** the depressions (124) have a wavy cross section.

20. Laying aid according to Claim 14, **characterized in that** the through openings (126) have the shape of continuous slots like elongated holes.

21. Laying aid according to Claim 14, **characterized in that** the through openings (126) are bounded in the shape of a circular cross section.

22. Laying aid according to one of Claims 13 to 21, **characterized in that** the width of the joint rods (114) measured at right angles to the longitudinal extent in the horizontal direction in the installed position is substantially equal to the joint width to be set between the front edges of adjacent slabs (20) to be laid.

23. Laying aid according to one of Claims 13 to 22, **characterized in that**, in the installed state, the joint rods (114) project only into a lower subregion of the joint interspace of two adjacent slabs (20).

24. Laying aid according to one of Claims 13 to 23, **characterized in that** the height of the joint rods (114), measured in the vertical direction in the installed state, is chosen such that, in the installed state, they extend over the entire vertical height of the joint interspace of two adjacent slabs (20).

## Revendications

1. Moyen auxiliaire de pose en forme de bande (10) pour pose rehaussée ou aérée dessous de dalles (20) sur les terrasses et les balcons, ce moyen auxiliaire de pose en forme de bande présentant une bande de feuille (12) en matériau synthétique thermoplastique de la face supérieure, dirigée vers le revêtement en dalles à appliquer, de laquelle font saillie comme hausses, dans une répartition correspondant à la répartition des coins des dalles (20) du revêtement en dalles à poser correctement, des saillies (14) sur lesquelles les parties de coin des dalles (20) à poser peuvent être posées suivant un motif de pose déterminé à distance constante du substratum, **caractérisé par le fait que** les saillies (14) sont formées par des parties de la bande de feuille (12) du genre pot et ouvertes sur le côté inférieur qui sont formées de la matière de la bande de feuille enroulable à rigidité propre (12) initialement plane et sorties du plan de celle-ci, et que dans le côté supérieur fermé (24), dirigé vers les dalles (20) à poser, des saillies (14) sont prévus des moyens d'alignement de ces dalles (20) avec un espacement déterminé aux joints.

2. Moyen auxiliaire de pose selon la revendication 1, **caractérisé par le fait que** les moyens d'alignement des dalles à poser sont formés de deux creux du genre rainure (16) se croisant à angle droit au centre de la face supérieure (24) des saillies (14) et dans lesquels peuvent être engagés des éléments d'entretoisement de joint du genre latte ou croix à joints qui font saillie vers le haut vers les dalles (20) à poser.

3. Moyen auxiliaire de pose selon la revendication 1, **caractérisé par le fait que** les moyens d'alignement des dalles (20) à poser sont formées par des saillies profilées du genre latte ou croix à joints saillant de la face supérieure des saillies (14).

4. Moyen auxiliaire de pose selon l'une des revendications 1 à 3, **caractérisé par le fait que** de la face supérieure dirigée vers les dalles de la bande de feuille (12) font saillie des saillies supports (36) espacées des saillies (14) prévues comme hausses et dont les surfaces d'appui (32) dirigées vers les dalles sont sensiblement dans le même plan que les surfaces d'appui (30) dirigées vers les dalles des saillies (14) prévues comme hausses.

5. Moyen auxiliaire de pose selon la revendication 4, **caractérisé par le fait que** les saillies supports (36) sont tronconiques.

6. Moyen auxiliaire de pose selon l'une des revendications 2 et 3 et l'une des revendications 4 et 5, **caractérisé par le fait que** les saillies supports (36) sont décalées des plans verticaux de la saillie (14) voisine prévue comme hausse qui passent par les creux du genre rainure (16) ou les saillies profilées du genre latte ou croix à joints.

7. Moyen auxiliaire de pose selon l'une des revendications 4 à 6, **caractérisé par le fait que** les saillies supports (36) sont formées par des parties de la bande de feuille (12) ouvertes sur le côté inférieur profilées en tronc de cône sorties du plan de la bande de feuille (12).

8. Moyen auxiliaire de pose selon l'une des revendications 4 à 7, **caractérisé par** des chapeaux (50a; 50b; 50c) en élastomère pouvant être appliqués sur les saillies supports (36).

9. Moyen auxiliaire de pose selon la revendication 8, **caractérisé par** des chapeaux (50a ; 50b ; 50c) dont l'épaisseur a des valeurs différentes dans la zone située au-dessus des surfaces d'appui (32) des saillies supports (36).

10. Moyen auxiliaire de pose selon la revendication 2, **caractérisé par** des barres de joint (40 ; 48 ; 114) qui peuvent être engagées à une extrémité dans les parties d'extrémité extérieures radialement des creux du genre rainure (16) de saillies (14) voisines.

11. Moyen auxiliaire de pose selon la revendication 10, **caractérisé par le fait que** les barres de joint, du genre latte (40) entrent encore par leur partie supérieure dans l'intervalle (joints 28) entre les dalles (20) voisines à poser.

12. Moyen auxiliaire de pose selon l'une des revendications 10 et 11, **caractérisé par le fait que** des barres de joint (40) font saillie latéralement au moins par endroits des parties étroites en forme de bande (46) qui s'appliquent sous les faces inférieures des dalles (20) à poser.

13. Moyen auxiliaire de pose selon l'une des revendications 10 et 11, **caractérisé par le fait que** la barre de joint (48 ; 114), dans sa position montée prévue dans l'intervalle de joint entre dalles (20) voisines, présente au moins dans une partie des passages traversant du côté supérieur au côté inférieur (124; 126) pour le passage des liquides.

14. Moyen auxiliaire de pose selon la revendication 13, **caractérisé par le fait qu'**entre les parties d'extrémité de la barre de joint (114) à fixer sur des hausses (14) voisines sont prévus alternativement sur des côtés opposés des creux traversant du côté supérieur au côté inférieur (124).

15. Moyen auxiliaire de pose selon la revendication 13, **caractérisé par le fait qu'**entre les parties d'extrémité de la barre de joint (114) à fixer sur des hausses (14) voisines sont prévus des trous traversant du côté supérieur au côté inférieur (126).

16. Moyen auxiliaire de pose selon la revendication 14, **caractérisé par le fait que** les creux (124) ont une section en arc de cercle.

17. Moyen auxiliaire de pose selon la revendication 14, **caractérisé par le fait que** les creux (124) ont une section trapézoïdale.

18. Moyen auxiliaire de pose selon la revendication 14, **caractérisé par le fait que** les creux (124) ont une section triangulaire.

19. Moyen auxiliaire de pose selon la revendication 14, **caractérisé par le fait que** les creux (124) ont une section ondulée.

20. Moyen auxiliaire de pose selon la revendication 14, **caractérisé par le fait que** les ouvertures traversantes (126) ont la forme de fentes du genre trou allongé traversantes.

21. Moyen auxiliaire de pose selon la revendication 14, **caractérisé par le fait que** les ouvertures traversantes (126) sont de section circulaire.

22. Moyen auxiliaire de pose selon l'une des revendications 13 à 21, **caractérisé par le fait que** la largeur des barres de joint (124) mesurée en position montée en direction horizontale perpendiculairement à l'étendue longitudinale est sensiblement égale à la largeur de joint à établir entre les côtés frontaux des dalles (20) voisines à poser.

23. Moyen auxiliaire de pose selon l'une des revendications 13 à 22, **caractérisé par le fait que** les barres de joint (114), à l'état monté, entrent seulement dans une partie inférieure de l'intervalle de joint de deux dalles (20) voisines.

24. Moyen auxiliaire de pose selon l'une des revendications 13 à 23, **caractérisé par le fait que** la hauteur des barres de joint (114) mesurée à l'état monté dans la direction verticale est choisie de façon que celles-ci, à l'état monté, s'étendent sur toute la hauteur verticale de l'intervalle de joint de deux dalles (20) voisines.
